# EUROPÄISCHE PATENTSCHRIFT

(11) **EP 0 549 577 B1**
(45) Veröffentlichungstag und Bekanntmachung des Hinweises auf die Patenterteilung: **22.06.1994**
(21) Anmeldenummer: 90916213.3
(22) Anmeldetag: 15.10.1990
(51) Int. Cl.: F26B 3/08

(54) **VERFAHREN UND VORRICHTUNG ZUM TROCKNEN VON FESTSTOFFMATERIALIEN IN EINEM INDIREKT BEHEIZTEN WIRBELSCHICHTBETT**
PROCESS AND DEVICE FOR DRYING SOLID MATERIALS IN AN INDIRECTLY HEATED FLUIDIZED BED
PROCEDE ET DISPOSITIF DE SECHAGE DE MATERIAUX SOLIDES DANS UN LIT FLUIDISE INDIRECTEMENT CHAUFFE

(30) Priorität: 18.09.1990 DE 4029525
(43) Veröffentlichungstag der Anmeldung: 07.07.1993
(73) Patentinhaber: UET Umwelt- und Energietechnik Freiberg GmbH, D-09599 Freiberg (DE)
(72) Erfinder: WOLF, Bodo, D-8210 Freital (DE)
(74) Vertreter: Grussdorf, Jürgen, Dr.
(86) Internationale Anmeldenummer: EP9001744
(87) Internationale Veröffentlichungsnummer: WO9205393

(56) Entgegenhaltungen:
- EP-A- 203 059
- DE-A- 2 245 495
- DE-A- 2 901 723
- DE-A- 2 912 429
- DE-A- 3 600 400
- DE-A- 3 912 586
- DE-A- 3 943 366
- US-A- 4 304 049

## Beschreibung

Die Erfindung betrifft ein Verfahren und eine Vorrichtung zum Trocknen von Feststoffmaterialien, wie z.B. Braunkohle, Torf, Sand, Filterkuchen aus mechanischen Trennverfahren und von Schlämmen, die weniger als 98 % Masse-% eines verdampfungsfähigen Materials, z.B. Wasser, enthalten, in dem ein indirekt beheiztes Wirbelschichtbett gebildet wird, das das durch ein Wirbelmedium aufgewirbelte Feststoffmaterial enthält, wobei das Wirbelmedium das verdampfungsfähige Material in Dampfform ist und bei dem das aus dem Wirbelschichttrockner ausgetragene getrocknete Material, gegebenenfalls nach Kühlung, einer weiteren Verarbeitung, Nutzung oder Deponie, das verdampfte Material jedoch einer Reinigung, Kühlung, stofflichen Nutzung und/oder Wärmeenergierückgewinnung zugeführt werden kann und das geeinget ist zur Anwendung in der Industrie, dem Bauwesen, der Landwirtschaft sowie der kommunalen Entsorgung.

Trocknungsprozesse, insbesondere solche, die Wasser als verdampfungsfähigen Anteil aus Feststoffmaterialien abtrennen, haben für die industrielle Produktion, das Bauwesen, die Energieumwandlung und die Entsorgung von Kommunen und Betrieben große ökonomische und gesellschaftliche Bedeutung. Die Trocknung ist teilweise so selbstverständlich oder so in die Prozeßabläufe integriert, wie bei der Verbrennung wasserhaltiger Brennstoffe, z.B. Braunkohle und von Schlämmen, daß die von ihr durch erhöhten Energiebedarf und erhöhte Emission verursachten Umweltbelastungen als natürlich angesehen werden.

Bei der energetischen Nutzung von Rohbraunkohle haben sich insbesondere im Kraftwerken Mahltrocknungsanlagen durchgesetzt, die einen Teil des im Kesselfeuerraumes erzeugten Feuergases als Wärmeenergieträger für die Mahltrocknung zurücksaugen, so daß durch Wärmeübertragung von 800 bis 1000°C heißen Feuergases an die Rohbraunkohle im Rauchgasstrom, vor oder während der Mahlung der Kohle zu Brennstaub, das Kohlewasser verdunstet. Im Buch Effenberger, H. "Dampferzeuger" VEB Verlag für Grundstoffindustrie, 1. Auflage, 1987, wird der Stand der Technik dazu ausführlich beschrieben. Bezogen auf die im Feuerraum des Dampfkessels freigesetzte Wärmeenergie verursacht diese Art der Trocknung mehr als das 1,5 fache des naturgesetzlich erforderlichen Minimums der Rauchgasemission bedingt durch den hohen Brennstoffeigenbedarf der Trocknung und dem Wasserdampfanteil im Rauchgas.

Bei der Braunkohlenveredelung werden vorrangig mit Dampf indirekt beheizte Teller- und Röhrentrockner, also Kontakttrockner, verwendet, wie sie von Krug und Nauendorf im Buch "Braunkohlenbrikettierung" Band 1, Betriebsabschnitt Trocknung, VEB Deutscher Verlag für Grundstoffindustrie, Leipzig, 1984, 1. Auflage, ausführlich beschrieben wurden.

Durch die Verwendung von Turbinenentnahme- oder Gegendruckdampf als Wärmeenergieträger für die Trocknung, der durch Kondensation seine latente Wärmeenergie indirekt an die Kohle überträgt, nachdem er z.B. durch Einspritzung von Kondensat zu Sattdampf umgewandelt wurde, wird das bekannte Prinzip der "Kraft-Wärme-Kopplung" genutzt und eine Senkung des der Trocknung zuzurechnenden Brennstoffbedarfes erreicht. Gegenüber der in den Braunkohlen-Kraftwerken üblichen Mahltrocknung könnte deshalb die vergleichbare Summe der während der einzelnen Veredelungs- und Nutzungsabschnitte anfallenden Rauchgasemission auf annähernd das 1,3-fache des naturgesetzlich erforderlichen Minimums sinken. Da in den meisten Fällen aber "Schleppluft" eingesetzt wird, werden diese Vorteile nicht wirksam.

Die Einführung von indirekt beheizten Teller- und Röhrentrocknern und damit die Erschließung der Kraft-Wärme-Kopplung, z.B. in Braunkohlen- und Torfkraftwerken, ist bisher gescheitert, da die erforderlichen Brennstoffmassenströme und das begrenzte Leistungsvermögen solcher Trockner zueinander im Widerspruch stehen und keine wirtschaftliche Lösung der Aufgabe ermöglichten.

Durch die DD-PS 67 770 sind ein Verfahren und eine Einrichtung zur Vortrocknung wasserhaltiger fester Brennstoffe, insbesondere von Weichbraunkohle bekannt, bei welchen die Trocknung von Braunkohle vor ihrer Verbrennung in einem Dampfkessel in einem mit Dampf direkt beheizten Wirbelschichttrockner vorgenommen wird. Wie bei den Teller- und Röhrentrocknern sollte hier Turbinenentnahme- oder Gegendruckdampf verwendet und damit das Prinzip der Kraft-Wärme-Kopplung" genutzt werden.

In der DD-PS 67770 wird davon ausgegangen, daß jedes geeignete Wirbelmedium, also auch Dampf, zur Aufwirbelung der Braunkohle über dem Wirbelboden im Wirbelschichttrockner verwendet werden kann.

In der US-PS 38 00 427 ist ein indirekt beheiztes Wirbelschichttrocknungsverfahren beschrieben, bei dem die Braunkohle mit wasserdampf aufgewirbelt wird, so daß die Trocknung in einer Wasserdampfatmosphäre abläuft. Die Erfindung geht jedoch davon aus, daß in der Dampfatmosphäre die Braunkohle soweit erhitzt wird, daß sich Schwefelverbindungen abspalten, die sich an gegebenenfalls gleichzeitig im Wirbelschichtbett befindlichen Additiven anlagern.

Die DE-A-29 01 723 erweitert die Verwendung eines mit Dampf indirekt beheizten und mit Dampf fluidisierten Wirbelschichtbettes allgemein auf die Trocknung von Feststoffmaterialien, die weniger als 95 Masse-% eines verdampfungsfähigen Materials enthalten. Wobei das verdampfungsfähige Material außer Wasser auch andere Materialien, wie Lösungsmittel, sein können, die in ihrer Dampfform als Wirbelmedium und in ihrer Sattdampfform unter Nutzung unterschiedlicher Partialdrücke auch Wärmeenergieträger zur indirekten Beheizung des Wirbelbettes sind.

Die DE-A-29 01 723 schränkt gegenüber der US-PS 38 00 427 die zulässige Temperatur des Wirbelschichtbettes ein und legt fest, daß diese im wesentlichen unterhalb der Zersetzungstemperatur des Feststoffmaterials liegt, so daß der aus dem Wirbelschichttrockner abgeführte Dampf im wesentlichen ohne Verunreinigung durch andere gasförmige Stoffe aus dem verdampfungsfähigen Material bestehen soll.

Die Vorrichtung zur Durchführung des Verfahrens nach der DE-PS 29 01 723 besteht aus einem Wirbelschichttrockner mit einer Zuführung für das Feststoffmaterial. Innerhalb des Wirbelschichttrockners sind Heizkörper zur indirekten Beheizung des in dem Trockner gebildeten Wirbelschichtbettes vorgesehen. Die Abführung für das getrocknete Feststoffmaterial liegt im unteren Bereich, die Abführung des verdampfungsfähigen Materials geschieht am oberen Ende des Trockners. Mindestens der Wirbelschichttrockner und eine erste nachgeordnete Abscheideeinrichtung befinden sich in einem gemeinsamen, wärmeisolierten Gehäuse. Innerhalb der die Wärmeisolierung bildenden Ummantelung können weitere mit Dampf beheizbare Heizelemente vorhanden sein, die Abscheidung teilchenförmiger Materie geschieht über Zyklone.

Mehrjährige Forschungs- und Entwicklungsarbeiten haben ergeben, daß das durch die DE-A-29 01 723 bekannte Verfahren in der beschriebenen Form technisch nicht realisierbar ist. Es zeigte sich insbesondere, daß die Temperatur des Wirbelschichtbettes nicht frei wählbar ist, und daß die gasförmigen Verunreinigungen des verdampfungsfähigen Materials praktisch unabhängig von der Wirbelschichtbettemperatur vollständig im aus dem Wirbelschichttrockner austretenden Dampf des verdampfungsfähigen Materials enthalten sind.

Das Ziel der Erfindung besteht in der Rückgewinnung des überwiegenden Anteiles der für die Trocknung aufgewendeten Wärmeenergie und in der Reduzierung der bei der Trocknung durch Verdunstung, Verdampfung, Pyrolyse, Ent- und Vergasung entstehenden Emissionen, insbesondere der bei Umgebungstemperatur nicht kondensierbaren.

Der Erfindung liegt die Aufgabe zugrunde, unter Beachtung der technisch realisierbaren und nacharbeitbaren Grundsätze der Trocknungstechnik ein Verfahren und die für die Realisierung des Verfahrens erforderliche Vorrichtung zum Trocknen von Feststoffmaterialien in einem Wirbelschichttrockner, dessen indirekt beheiztes Wirbelschichtbett vorzugsweise vom getrockneten Feststoffmaterial selbst gebildet wird und das durch das verdampfungsfähige Material in Dampfform aufgewirbelt wird, zu schaffen, die das Ziel der Erfindung im praktischen Betrieb erreichen.

Entscheidend für die Lösung der Aufgabe ist die gewonnene Erkenntnis, daß die Überführung des verdampfungsfähigen Anteiles eines Feststoffmaterials oder Schlammes in seine Dampfform in einer Gasphase, die vom verdampfungsfähigen Anteil des Feststoffmaterials gebildet wird, bei isobarem Prozeßablauf abhängig ist von einer das Feststoffmaterial charakterisierenden, also stoffspezifischen Siedekurve des zu verdampfenden Materials, die die notwendige Temperatur des Feststoffmaterials in Abhängigkeit vom Anteil des verdampfungsfähigen Materials im Feststoffmaterial fixiert.

Erfindungsgemäß wird deshalb die Temperatur des Wirbelschichtbettes in Abhängigkeit vom verdampfungsfähigen Material im aus dem Wirbelschichtbett ausgetragenen Feststoffmaterial durch Zuführung von Feststoffmaterial mit höherem Masseanteil an verdampfungsfähigem Material zum und Abführung von getrocknetem Feststoffmaterial aus dem Wirbelschichtbett so eingestellt, daß sie der Siedekurve des zu verdampfenden Materials im aus dem Wirbelschichtbett abgeführten Feststoffmaterial entspricht, so daß der aus dem Wirbelschichttrockner abgeführte Dampf auch die gasförmigen Stoffe des verdampfungsfähigen Materials sowie andere gasförmige Verunreinigungen, die z.B. mit dem Feststoffmaterial dem Wirbelschichttrockner zugeführt werden, jedoch nur die unterhalb dieser Siedetemperatur flüchtigen Bestandteile der Feststoffanteile des Feststoffmaterials oder der Schlämme enthält.

Es ist weiterhin erfindungsgemäß, daß der aus dem Wirbelschichttrockner abgeführte Dampf indirekt gekühlt wird, so daß er unter Abgabe seiner latenten Wärmeenergie kondensiert und die im Dampf enthaltenen gasförmigen Stoffe des verdampfungsfähigen Materials, andere gasförmige Verunreinigungen und Zersetzungsprodukte des Feststoffanteiles, die bei Umgebungstemperatur nicht kondensierbar und im Kondensat des verdampfungsfähigen Materials nicht löslich sind, aus dem Dampf separiert und danach an die Umgebung oder eine Deponierung und/oder andere Gasreinigung abgegeben werden.

Das erfindungsgemäße Verfahren erfordert im Normalfall die Bereitstellung des zu trocknenden Feststoffmaterials teilchenförmig, vorzugsweise mit einer Körnung von 0 bis 10 mm, also als wirbelfähiges Schüttgut.

Feststoffmaterial, insbesondere Schlammprodukte, die direkt nicht geeignet sind zur Herstellung eines wirbelfähigen Schüttgutes, können durch Zumischung von bereits getrocknetem Feststoffmaterial in eine solche Konsistenz überführt werden, die die Herstellung eines den Anforderungen des Verfahrens entsprechenden Eintragsgutes gestattet. Ein anderer Weg zu trocknendes Feststoffmaterial in eine dem Verfahren entsprechende Form zu überführen besteht darin, es mit Kondensat des verdampfungsfähigen Materials in eine pump- und versprühfähige Schlammform umzuwandeln. Ist es erforderlich, die Großstückigkeit des zu trocknenden Feststoffmaterials zu erhalten, dann kann das Verfahren erfolgreich realisiert werden, wenn das Wirbelbett nicht vom Feststoffmaterial selbst, sondern von einem kleinerkörnigen Feststoffmaterial, das durch eine gegenüber dem zu trocknenden Material 1,2 bis 5,0 fache Dichte gekennzeichnet ist, gebildet wird.

In diesem Falle muß davon ausgegangen werden, daß mit dem getrockneten Feststoffmaterial Bettmaterial aus dem Wirbelschichtbett ausgetragen wird. Das erfordert eine Abtrennung des Bettmaterials vom getrockneten grobstückigen Feststoffmaterial und eine Rückführung des Bettmaterials in das Wirbelschichtbett. Insbesondere während instationärer Betriebsphasen beim Betrieb des erfindungsgemäßen Verfahrens kann es erforderlich sein, alternativ zur Rückführung des verdampfungsfähigen Materials in Dampfform oder zusätzlich Wirbelmedium von außen, z.B. aus einem separaten System, dem Wirbelschichttrockner zuzuführen.

Entscheidend für die Leistung des Verfahrens ist die Temperaturdifferenz zwischen erforderlicher Temperatur des Wirbelschichtbettes und Kondensationstemperatur des zur indirekten Wärmeübertragung verwendeten Heizdampfes, die erfindungsgemäß zwischen 10 und 150 K betragen soll. Bei einem Druck im Wirbelschichttrockner, der annähernd dem Umgebungsdruck der Atmosphäre entspricht, erfordert das Heizdampfdrücke von 0,2 bis 4,0 MPa, was bei Verwendung von Wasserdampf als Heizmedium, bei leicht überhitztem Zustand des Heizdampfes Dampftemperaturen von 125 bis 225°C zur Folge hat. Während hohe Heizdampfdrücke den Bau kleiner Trockner ermöglichen, sichern niedrige Heizdampfdrücke und damit niedrige Temperaturdifferenzen zwischen kondensierendem Dampf und Wirbelschichtbett eine gute Nutzung der Vorteile der Kraft-Wärme-Kopplung.

Die dem Ziel der Erfindung entsprechende Rückgewinnung des überwiegenden Anteiles der für die Trocknung aufgewendeten Wärmeenergie und die Separation der gasförmigen, nicht kondensierbaren und im Kondensat nicht löslichen Verunreinigungen erfordert erfindungsgemäß die Kondensation des verdampften Anteils des Feststoffmaterials. Arbeitet der Wirbelschichttrockner unter Dampfdrücken, die dem Druck der umgebenden Atmosphäre entsprechen, dann bestimmt die stoffabhängige Kondensationstemperatur das Temperaturniveau der dabei zurückgewinnbaren Wärmeenergie. Ist das zu verdampfende Material Wasser, dann kann die unter den erfindungsgemäßen Bedingungen zurückgewonnene Wärmeenergie eine Temperatur von über 90°C erreichen, geeignet für die Erfüllung von Aufgaben der Heizwärmeversorgung und der Vorwärmung in industriellen Prozessen. Gibt es bei diesem Temperaturniveau keinen Wärmeenergiebedarf, dann kann der Dampf unter Abgabe von technischer Arbeit nach entsprechender Reinigung von Staub soweit expandiert werden, daß eine Kondensation bei Umgebungstemperatur noch möglich ist.

Eine weitere Möglichkeit besteht darin, den Dampf aus dem Wirbelschichttrockner, ebenfalls nach entsprechender Reinigung von Staub, vor seiner Kondensation durch Kompression soweit im Druck zu erhöhen, daß die Kondensationswärme bei einem Temperaturniveau anfällt, das zur Erfüllung der vorgesehenen Wärmeübertragung, z.B. zur Aufheizung des Wirbelschichtbettes des erfindungsgemäßen Verfahrens, ausreicht.

Zur Realisierung des erfindungsgemäßen Verfahrens ist deshalb eine von der Wirbelschichtbettemperatur in ihrer Leistung geregelte Zuführung für das zu trocknende Feststoffmaterial zum Wirbelschichttrockner mit einer Vorrichtung zum Eintragen des Feststoffmaterials in den Wirbelschichttrockner vorgesehen, die bezogen auf die einzutragende Masse des Feststoffmaterials mindestens eine 1,5 fache Leistung hat und die im Falle des Eintragens von teilchenförmigen, wirbelfähigen oder aufgeschlämmten Feststoffmaterial mindestens 25 % und bei Eintrag von klumpenförmigem, schwer oder nicht wirbelfähigen Feststoffmaterial mindestens 75 % der Oberfläche des Wirbelschichtbettes annähernd gleichmäßig mit dem eingetragenen Feststoffmaterial beaufschlagt.

Das Wirbelschichtbett überdeckt im Wirbelschichttrockner angeordnete Heizkörper um mindestens 250 bis 1000 mm. Weitere Bestandteile der Vorrichtung sind eine durch die vorgegebene Höhe des Wirbelschichtbettes in ihrer Leistung gesteuerte Austragsvorrichtung für das getrocknete Feststoffmaterial und eine mechanische Staubabscheidung zur Senkung des Anteiles der Körnung kleiner 0,5 mm an mit dem Dampf des verdampfungsfähigen Materials über den Austrag ausgetragenen Staub des Feststoffmaterials unter 10 Masse-%.

In einer Entstaubungsanlage wird der Staubanteil im aus dem Wirbelschichttrockner abgeführten Dampf unter 50 mg/kg Dampf gesenkt. Ferner gehören zur erfindungsgemäßen Vorrichtung eine Dampfrückführung mit einem Verdichter, der den Druck des Dampfes soweit erhöht, daß durch die Vorrichtung mindestens die doppelte Menge an Dampf reduziert, die für den Übergang des Feststoffes auf dem Wirbelboden vom Festbett zum Wirbelschichtbett erforderlich ist, sowie ein Kondensator, der durch Kondensation des im Wirbelschichtbett verdampften Materials die gasförmigen Verunreinigungen aus dem Dampf separiert und diese gegebenenfalls mit Hilfe einer Absaugung der Umwelt oder Deodorierung und/oder anderer Gasreinigung und das Kondensat über eine Pumpe dem Kondensator und einer weitergehenden Aufbereitung und Nutzung zuführt.

Ist das Temperaturniveau der Kondensation des Dampfes des verdampfungsfähigen Materials nicht geeignet zur Erfüllung anstehender Wärmeversorgungsaufgaben, so kann die erfindungsgemäße Vorrichtung mit einem ein- und mehrstufigen Kompressor komplettiert werden, der den Druck des Dampfes soweit anhebt, daß die Kondensation des Dampfes beim zur Erfüllung der Wärmeversorgungsaufgabe erforderlichen Temperaturniveau durchgeführt werden kann, z.B. zur indirekten Beheizung des Wirbelschichtbettes. Ist auch diese Variante zur Nutzung der rückgewonnenen Wärmeenergie nicht zweckmäßig, dann kann der Dampf des verdampfungsfähigen Materials aus dem Wirbelschichttrockner nach Verlassen der Entstaubungsanlage einer Dampfturbinenanlage zugeführt werden, in der er unter Abgabe technischer Arbeit im Druck soweit reduziert wird, daß eine Kondensation bei Umgebungstemperatur, z.B. 30°C, noch möglich ist.

### Ausführungsbeispiel

Das erfindungsgemäße Verfahren und die erfindungsgemäße Vorrichtung werden mit Hilfe der beigefügten Zeichnung nachfolgend beschrieben.

Die Aufgabe des Beispieles besteht darin, aus einer in einer üblichen Prallhammermühle auf eine Körnung von 0 bis 6 mm gebrochenen Rohbraunkohle mit einem Wassergehalt von 55 Masse-% eine Trockenbraunkohle mit einem Wassergehalt von 10 Masse-% herzustellen.

Der Rohbraunkohlemassestrom beträgt 100 t/h, der der Trokkenbraunkohle dementsprechend 50 t/h. Zu verdampfen sind also insgesamt 50 t Kohlewasser/h. Die Berechnung der Nachverdampfung ergibt, daß sich der Wassergehalt nach Austrag aus dem Wirbelschichttrockner 2 um 1,5 Masse-% reduziert, so daß die getrocknete Kohle mit einem Wassergehalt von 11,5 Masse-% aus dem Wirbelschichttrockner 2 auszutragen ist und im Wirbelschichttrockner 249.152 kg Wasser/h zu verdampfen sind. Die je Stunde außerhalb des Wirbelschichttrockners 2 848 nachverdampfenden kg Wasser werden abgesaugt und als Brüden mit einem Luftanteil von 2 kg/kg Wasserdampf einer separaten Entstaubungsanlage 9 zugeführt.

Mit der Kohle, die bei einem Schnittgewicht von 0,7 kp/Liter einem Volumen von 142,9 m³ entspricht, werden entsprechend der für das Eintragsorgan getroffenen Festlegungen 200 m³ Luft/h in den Wirbelschichttrockner 2 eingetragen. Das Kohlewasser, im Beispiel das verdampfungsfähige Material, soll 20 m³ gelöste gasförmige Verunreinigungen, insbesondere Kohlendioxid, enthalten, so daß der durch Trocknung in einer Stunde aus Kohlewasser erzeugte Dampf insgesamt 220 m³ gasförmige Verunreinigungen enthält, die entsprechend Sättigungstemperatur mit Wasserdampf beladen im Kondensator 18 separiert und an die Umgebung abgegeben werden.

Bei einer Wärmedurchgangszahl vom kondensierenden Heizdampf an das Kohle-Wirbelschichtbett 2 k = 300 W/m². K und einem Wärmebedarf von 800 W/kg zu verdampfendes Kohlewasser ergibt sich, daß im Wirbelschichttrockner 2, bei einer für die Wärmeübertragung wirksamen Temperaturdifferenz von 40 K, eine Heizfläche von 3277 m² installiert werden muß.

Bei einer Höhe der Heizkörper 7 von 2,00 m soll eine Heizflächendichte von 100 m² Wirbelboden 5 erreicht werden, d.h., der Wirbelschichttrockner 2 hat einen rund 32 m² großen Wirbelboden 5, was bei einer Breite des Wirbelbodens 5 von 4 m eine Baulänge für den Wirbelboden 5 von 8 m ergibt. Erreicht das Feststoffmaterial auf dem Wirbelboden 5 bei Leerrohrgeschwindigkeit von 0,35 m/s seinen Lockerungspunkt, dann müssen erfindungsgemäß 80670 m³ Wasserdampf, das entspricht 53,8 t/h, rezierkuliert werden. Aus dem Wirbelschichttrockner 2 müssen deshalb rund 103 t Wasserdampf/h, das entspricht annähernd einem Volumen von 150 000 m³/h, abgeführt und weitgehend entstaubt werden. Nur der durch Verdampfung von 49152 kg Kohlewasser entstehende Dampf, der mit 220 m³ nichtkondensierbaren gasförmigen Verunreinigungen belastet ist, wird dem Kondensator 18 zugeführt.

Der Wärmeenergiebedarf der erfindungsgemäßen Wirbelschichttrocknungsanlage beträgt 39,3 MW/hₜₕ, wovon im Kondensator 18 bei einem Temperaturniveau bis 95°C rund 30,8 MW/hₜₕ, das sind 78% der aufgewendeten Wärmeenergie, zurückgewonnen werden können, womit diese Zielstellung der Erfindung erreicht wird.

Werden die nichtkondensierbaren gasförmigen Verunreinigungen an die Umgebung mit einer Sättigungstemperatur von 60°C abgegeben, dann werden rund 275 m³/h emitiert. Bezogen auf eine Röhrentrockneranlage mit vergleichbarer Leistung, die rund 170 000 m³ Brüden/h emitiert, was bei einem Staubgehalt von 50 mg/m³ einer Belastung der Umwelt mit 8,5 kg Kohlenstaub/h entspricht, sind das 0,2% der üblichen Emissionen.

Die stoffspezifische Siedekurve der im Beispiel zu trocknenden Kohle erfordert eine Wirbelbettemperatur von 118°C. Zur Erzielung der angesetzten Temperaturdifferenz zwischen dem Wirbelschichtbett 6 und dem Heizkörper 7 von 40 K ist ein Heizdampf mit einem Mindestdruck von 0,59 MPa erforderlich.

Die Wirbelschichtbetthöhe muß durch den geregelten Austrag von getrockneter Kohle aufgrund der mit 2,0 m Höhe vorgegebenen Heizkörper 7 und einem zwischen dem Heizkörper 7 und dem Wirbelboden 5 vorhandenen Freiraum mit einer Höhe von 250 mm auf mindestens 2500 mm, aber maximal 3250 mm, eingeregelt werden.

## Patentansprüche

1. Verfahren zum Trocknen von Feststoffmaterialien, wie Braunkohle, Torf, Filterkuchen aus mechanischen Trennverfahren, und von Schlämmen, die weniger als 98 Masse-% eines verdampfungsfähigen Materials, insbesondere Wasser, enthalten, die einem Wirbelschichttrockner zugeführt werden, indem ein indirekt beheiztes Wirbelschichtbett gebildet wird, das das durch ein Wirbelmedium aufgewirbelte Feststoffmaterial enthält, wobei das Wirbelmedium das verdampfungsfähige Material in Dampfform ist und bei dem das aus dem Wirbelschichttrockner ausgetragene getrocknete Material, gegebenenfalls nach Kühlung, einer weiteren Verarbeitung, Nutzung oder Deponie und die nichtkondensierbaren und im Kondensat des verdampfungsfähigen Materials nicht löslichen Anteile durch Kühlung und Kondensation des Dampfes separiert und danach an die Umgebung oder einer Deodorierung und/oder anderen Gasreinigung zugeführt werden, **dadurch gekennzeichnet**, daß die Temperatur des Wirbelschichtbettes in Abhängigkeit vom verdampfungsfähigen Material im aus dem Wirbelschichtbett ausgetragenen Feststoffmaterial durch Zuführung von Feststoffmaterial mit höherem Masseanteil an verdampfungsfähigem Material zum und Abführung von getrocknetem Feststoffmaterial aus dem Wirbelschichtbett so eingestellt wird, daß sie der Siedekurve des zu verdampfungsfähigen Materials im aus dem Wirbelschichtbett abgeführten Feststoffmaterial entspricht, so daß der aus dem Wirbelschichttrockner abgeführte Dampf auch die gasförmigen Stoffe des verdampfungsfähigen Materials sowie andere gasförmige Verunreinigungen, die z.B. mit dem Feststoffmaterial dem Wirbelschichttrockner zugeführt werden, jedoch nur die unterhalb dieser Siedetemperatur flüchtigen Bestandteile der Feststoffanteile des Feststoffmaterials oder der Schlämme enthält.

2. Verfahren nach Anspruch 1, **dadurch gekennzeichnet**, daß das Feststoffmaterial als wirbelfähiges, teilchenförmiges Schüttgut in den Wirbelschichttrockner eingetragen wird und dort selbst das Wirbelschichtbett bildet.

3. Verfahren nach Anspruch 1, **dadurch gekennzeichnet**, daß das dem Wirbelschichtbett zugeführte Feststoffmaterial eine Mischung aus aus dem Wirbelschichttrockner ausgetragenem, getrocknetem und frischem, ungetrocknetem Feststoffmaterial ist.

4. Verfahren nach Anspruch 1, **dadurch gekennzeichnet**, daß das dem Wirbelschichttrockner zugeführte Feststoffmaterial mit Kondensat des verdampfungsfähigen Materials als pumpfähiger Schlamm über dem Wirbelschichtbett im Wirbelschichttrockner versprüht wird und das Feststoffmaterial selbst das Wirbelschichtbett bildet.

5. Verfahren nach Anspruch 1, **dadurch gekennzeichnet**, daß das Feststoffmaterial grobstückig oder klumpenförmig, d.h. schwer oder nicht wirbelfähig, in das Wirbelschichtbett, das aus wirbelfähigem, teilchenförmigem Material mit einer Dichte, die 1,2- bis 5,0-fach höher ist als die des klumpenförmigen Materials, gebildet wird, eingetragen wird.

6. Verfahren nach Anspruch 5, **dadurch gekennzeichnet**, daß das getrocknete Feststoffmaterial in Verbindung mit einem Teil des teilchenförmigen, wirbelfähigen Materials aus dem Wirbelschichtbett ausgetragen, grobstückiges und wirbelfähiges Material getrennt und das wirbelfähige Material in das Wirbelschichtbett rückgeführt wird.

7. Verfahren nach den Ansprüchen 1 und 5, **dadurch gekennzeichnet**, daß das Wirbelmedium dem Prozeß von außen zugeführt wird.

8. Verfahren nach den Ansprüchen 1 und 5, **dadurch gekennzeichnet**, daß der für die indirekte Beheizung des Wirbelschichtbettes verwendete Dampf in seinen Parametern Druck im Bereich von 0,2 bis 4,0 MPa und Temperatur im Bereich von 125 bis 225°C so eingestellt wird, daß die mittlere Temperaturdifferenz zwischen kondensierendem Dampf und Wirbelschichtbett 10 bis 150 K beträgt.

9. Verfahren nach den Ansprüchen 1 und 5, **dadurch gekennzeichnet**, daß der Druck im Wirbelschichtbett etwa dem Umgebungsdruck der Atmosphäre entspricht.

10. Verfahren nach den Ansprüchen 1 und 5, **dadurch gekennzeichnet**, daß der Druck des aus dem Wirbelschichttrockner abgeführten Dampfes des verdampfungsfähigen Materials, nach entsprechender Reinigung von festen Bestandteilen in einer Vorrichtung des Standes der Technik, aber vor der indirekten Übertragung seiner latenten Wärmeenergie an einen anderen Wärmeenergieträger durch Zuführung von mechanischer Energie erhöht oder durch Expansion unter Abgabe mechanischer Energie gesenkt wird.

11. Verfahren nach den Ansprüchen 1, 5 und 10, **dadurch gekennzeichnet**, daß der im Druck erhöhte Dampf des verdampfungsfähigen Materials zur indirekten Beheizung des Wirbelschichtbettes verwendet wird.

12. Vorrichtung zur Durchführung des Verfahrens nach den Ansprüchen 1 bis 11, **gekennzeichnet durch** die Kombination folgender Merkmale:
a) eine von der Wirbelschichtbettemperatur in ihrer Leistung stufenlos geregelte Zuführung (1) für das zu trocknende Feststoffmaterial zum Wirbelschichttrockner (2),
b) eine Einrichtung zum Eintragen (3) des Feststoffmaterials in den Wirbelschichttrockner (2), die, bezogen auf die einzutragende Masse des Feststoffmaterials, mindestens eine 1,5-fache Leistung hat und die im Falle des Eintragens von teilchenförmigem, wirbelfähigem oder aufgeschlämmtem Feststoffmaterial mindestens 25 % und bei Eintrag von klumpenförmigem, schwer oder nicht wirbelfähigem Feststoffmaterial mindestens 75 % der Oberfläche (12) eines Wirbelschichtbettes (6) annähernd gleichmäßig mit dem eingetragenen Feststoffmaterial beaufschlagt,
c) ein Wirbelschichtbett (6), das einen Heizkörper (7) mindestens 250 bis 1000 mm überdeckt,
d) eine durch die vorgegebene Höhe des Wirbelschichtbettes (6) in ihrer Leistung gesteuerte Austragsvorrichtung (4) für getrocknetes Feststoffmaterial,
e) eine mechanische Staubabscheidung (13) zur Senkung des Anteiles der Körnung kleiner 0,5 mm am mit dem Dampf des verdampfungsfähigen Materials über einen Austrag (8) ausgetragenen Staub des Feststoffmaterial unter 10 Masse-%,
f) eine Entstaubungsanlage (9) zur Senkung des Staubanteiles im aus dem Wirbelschichttrockner (2) abgeführten Dampf unter 50 mg/kg Dampf,
g) eine Dampfrückführung (10) mit einem Verdichter (11), der den Druck des Dampfes soweit erhöht, daß durch die Vorrichtung mindestens die doppelte Menge an Dampf zirkuliert, die erforderlich ist für den Übergang des Feststoffes auf dem Wirbelboden (5) vom Festbett zum Wirbelschichtbett (6), und
h) ein indirekt gekühlter Kondensator (18), der durch Kondensation des verdampften Materials die gasförmigen Verunreinigungen aus dem Dampf separiert und über eine Absaugung (14) der Umwelt, einer Deodorierung oder anderen Gasreinigung und das Kondensat über eine Pumpe (15) zum Teil dem Kondensator (18) zuführt.

13. Vorrichtung nach Anspruch 12, **dadurch gekennzeichnet**, daß die Kombination nach Anspruch 12 mit einem ein- oder mehrstufigen Kompressor (16) komplettiert wird, der den Druck des nach der Entstaubungsanlage (9) vorliegenden Dampfes soweit anhebt, daß es zu indirekten Beheizung des Wirbelschichtbettes (6) verwendet werden kann.

14. Vorrichtung nach Anspruch 12, **gekennzeichnet durch** die Kombination mit einer Dampfturbinenanlage (17), bestehend aus Entspannungsturbine, Generator zur Elektroenergieerzeugung und Kondensator.

## Claims

1. Process for the drying of solid materials, such as lignite, peat, filter cakes from mechanical separation processes and of slurries which contain less than 98 weight % of an evaporable material, especially water, which are passed to a fluidised bed drier in which an indirectly heated fluidised bed is formed which contains the solid material fluidised by a fluidising medium, whereby the fluidising medium is the evaporable material in vapour form and in which the dried material removed from the fluidised bed drier, possibly after cooling, is passed to a further working up, utilisation or deposit and the parts non-condensable and not soluble in the condensate of the evaporable material separated by cooling and condensation of the vapour and thereafter passed into the surroundings or to a deodorising and/or other gas purification, characterised in that the temperature of the fluidised bed is so adjusted in dependence upon the evaporable material in the solid material removed from the fluidised bed by introduction of solid material with higher weight proportion of evaporable material to the fluidised bed and removal of dried solid material from the fluidised bed that it corresponds to the boiling curve of the material capable of evaporation in the solid material removed from the fluidised bed so that the vapour removed from the fluidised bed drier also contains the gaseous materials of the evaporable material, as well as other gaseous impurities which e.g. are introduced with the solid material into the fluidised bed drier but only contains the components of the solid portions of the solid material or of the slurries volatile below this boiling temperature.

2. Process according to claim 1, characterised in that the solid material is introduced into the fluidised bed drier as fluidisable, particulate loose material and there itself forms the fluidised bed.

3. Process according to claim 1, characterised in that the solid material introduced into the fluidised bed is a mixture of dried solid material removed from the fluidised bed drier and fresh, undried solid material.

4. Process according to claim 1, characterised in that solid material introduced into the fluidised bed drier is sprayed with condensate of the evaporable material as pumpable slurry over the fluidised bed in the fluidised bed drier and the solid material itself forms the fluidised bed.

5. Process according to claim 1, characterised in that the solid material is introduced in large pieces or lump-shaped, i.e. heavy and not fluidisable, into the fluidised bed which is formed from fluidisable, particulate material with a density which is 1.2 to 5.0 times higher than that of the lump-shaped material.

6. Process according to claim 5, characterised in that the dried solid material is removed from the fluidised bed in combination with a part of the particulate, fluidisable material, large-sized and fluidisable material is separated and the fluidisable material returned to the fluidised bed.

7. Process according to claims 1 and 5, characterised in that the fluidising medium is supplied to the process from the outside.

8. Process according to claims 1 and 5, characterised in that the vapour used for the indirect heating of the fluidised bed is so adjusted in its parameters of pressure in the range of 0.2 to 4.0 MPa and temperature in the range of 125 to 225°C that the average temperature difference between condensing vapour and fluidised bed amounts to 10 to 150 K.

9. Process according to claims 1 and 5, characterised in that the pressure in the fluidised bed corresponds approximately to the surrounding pressure of the atmosphere.

10. Process according to claims 1 and 5, characterised in that the pressure of the vapour of the evaporable material removed from the fluidised bed drier, after appropriate purification of solid components in a device of the prior art but before the indirect transmission of its latent heat energy to another heat energy carrier, is increased by introduction of mechanical energy or is decreased by expansion with the giving off of mechanical energy.

11. Process according to claims 1, 5 and 10, characterised in that the vapour of the evaporable material, increased in pressure, is used for the indirect heating of the fluidised bed.

12. Device for the carrying out of the process according to claims 1 to 11, characterised by the combination of the following features:
a) a feed (1), continuously regulated in its capacity by the fluidised bed temperature, for the solid material to be dried to the fluidised bed drier (2),
b) a device for the introduction (3) of the solid material into the fluidised bed drier (2) which, referred to the weight of the solid material to be introduced, has at least a 1 - 5 fold capacity and which, in the case of the introduction of particulate, fluidisable or slurried solid material, impinges against at least 25% and in the case of introduction of lump-shaped, heavy or not fluidisable solid material at least 75% of the surface (12) of a fluidised bed (6) substantially uniformly with the introduced solid material,
c) a fluidised bed (6) which covers a heating body (7) at least 250 to 1000 mm,
d) a removal device (4) for dried solid material controlled in its capacity by the predetermined height of the fluidised bed (6),
e) a mechanical dust depositor (13) for the lowering of the proportion of the grain smaller than 0.5 mm in the dust of the solid material removed with vapour of the evaporable material via a removal device (8) to below 10 weight %,
f) a dust-removing plant (9) for the lowering of the proportion of dust in the vapour removed from the fluidised bed drier (2) to below 50 mg/kg of vapour,
g) a vapour recirculating (10) with a compressor (11) which increases the pressure of the vapour to such an extent that, due to the compression, at least double the amount of vapour is circulated which is necessary for the transfer of the solid material on the fluidised bottom (5) from the solid bed to the fluidised bed (6),
h) an indirectly cooled condenser (18) which, by condensation of the evaporated material, separates the gaseous contaminations from the vapour and, via a suction device (14), passes to the environment, to a deodoriser or to another gas purification and passes the condensate via a pump (15) in part to the condenser (18).

13. Device according to claim 12, characterised in that the combination according to claim 12 is completed with a single or multistage compressor (16) which increases the pressure of the vapour present after the dust-removing plant (9) to such an extent that it can be used for indirect heating of the fluidised bed (6).

14. Device according to claim 12, characterised by the combination with a steam turbine plant (17) consisting of decompression turbine, generator for the production of electroenergy and condenser.

## Revendications

1. Procédé pour sécher des matières solides comme du lignite, de la tourbe, des gâteaux de filtres issus d'opérations de séparation mécanique, et des boues qui contiennent moins de 98 % en masse d'une matière vaporisable, notamment d'eau, qui sont amenées à un séchoir à lit fluidisé, dans lequel on forme un lit fluidisé chauffé indirectement, qui contient la matière solide fluidisée par un milieu de fluidisation, le milieu de fluidisation étant la matière vaporisable à l'état de vapeur, et dans lequel la matière séchée, extraite du séchoir à lit fluidisé est acheminée, éventuellement après refroidissement, à un traitement ultérieur, à une utilisation ou à la décharge, et les fractions incondensables et insolubles dans le condensat de la matière vaporisable sont séparées par refroidissement et condensation de la vapeur, puis acheminées à un traitement de désodorisation et/ou à un autre traitement d'épuration du gaz, caractérisé en ce que la température du lit fluidisé est réglée, en fonction de la nature de la matière vaporisable contenue dans la matière solide extraite du lit fluidisé, par acheminement d'une matière solide possédant une plus grande proportion en masse de matière vaporisable au lit fluidisé et évacuation de la matière solide séchée de ce lit fluidisé, de manière à correspondre à la courbe d'ébullition de la matière à vaporiser contenue dans la matière solide évacuée du lit fluidisé, de manière que la vapeur évacuée du séchoir à lit fluidisé contienne aussi les substances gazeuses de la matière vaporisable, ainsi que d'autres impuretés gazeuses qui sont introduites dans le séchoir à lit fluidisé, par exemple avec la matière solide, mais uniquement les composants des fractions solides de la matière solide ou des boues qui sont volatiles au-dessus de cette température d'ébullition.

2. Procédé selon la revendication 1, caractérisé en ce que la matière solide est introduite dans le séchoir à lit fluidisé sous la forme d'une matière en vrac, particulaire et que, là, elle forme elle-même le lit fluidisé.

3. Procédé selon la revendication 1, caractérisé en ce que la matière solide acheminée au lit fluidisé est un mélange d'une matière solide extraite du séchoir à lit fluidisé et séchée, et de matière solide neuve, non séchée.

4. Procédé selon la revendication 1, caractérisé en ce que la matière solide acheminée au séchoir à lit fluidisé est dispersée au-dessus du lit fluidisé à l'intérieur du séchoir à lit fluidisé, avec le condensat de la matière vaporisable, sous la forme d'une boue pouvant être pompée et que la matière solide forme elle-même le lit fluidisé.

5. Procédé selon la revendication 1, caractérisé en ce que la matière solide est introduite sous la forme de gros morceaux ou de mottes, c'est-à-dire sous une forme lourde et non fluidisable, dans le lit fluidisé qui est formé d'une matière fluidisable, particulaire, d'une densité qui est de 1,2 à 5,0 fois supérieure à celle de la matière en forme de mottes.

6. Procédé selon la revendication 5, caractérisé en ce que la matière solide séchée est extraite du lit fluidisé en combinaison avec une partie de la matière fluidisable particulaire, la matière en gros morceaux et fluidisable est séparée et la matière fluidisable est renvoyée dans le lit fluidisé.

7. Procédé selon les revendications 1 et 5, caractérisé en ce que le milieu de fluidisation est acheminé au processus en provenance de l'extérieur.

8. Procédé selon les revendications 1 et 5, caractérisé en ce que la vapeur utilisée pour le chauffage indirect du lit fluidisé est réglée, sous l'aspect de son paramètre de pression, dans l'intervalle de 0,2 à 4,0 MPa et sous l'aspect de son paramètre de température, dans l'intervalle de 125 à 225°C, de telle manière que la différence moyenne de température entre la vapeur en cours de condensation et le lit fluidisé soit de 10 à 150 K.

9. Procédé selon les revendications 1 et 5, caractérisé en ce que la pression intérieure du lit fluidisé correspond à peu près à la pression environnante de l'atmosphère.

10. Procédé selon les revendications 1 et 5, caractérisé en ce que la pression de la vapeur de la matière fluidisable qui est évacuée du séchoir à lit fluidisé est élevée par rapport d'énergie mécanique, après épuration appropriée des constituants solides, dans un dispositif de l'état de la technique, mais avant le transfert indirect de son énergie thermique latente à un autre support d'énergie, ou au contraire, abaissée par détente avec développement d'énergie mécanique.

11. Procédé selon les revendications 1, 5 et 10, caractérisé en ce que la vapeur de la matière fluidisable augmentée en pression est utilisée pour le chauffage indirect du lit fluidisé.

12. Installation pour la mise en oeuvre du procédé selon les revendications 1 à 11, caractérisée par la combinaison des caractéristiques suivantes :
a) un dispositif (1) d'acheminement de la matière solide à sécher au séchoir à lit fluidisé (2) qui est réglé en puissance, par variation continue, par la température du lit fluidisé,
b) un dispositif servant à introduire (3) la matière solide dans le séchoir à lit fluidisé (2), qui, relativement à la masse de matière solide à introduire, a une capacité de débit d'au moins 1,5 fois cette masse, et qui couvre à peu près uniformément de la matière solide introduite au moins 25 % de la surface (12) d'un lit fluidisé (6) dans le cas de l'introduction d'une matière solide particulaire, fluidisable ou transformée en boue, et au moins 75 % de cette même surface dans le cas de l'introduction d'une matière solide en forme de mottes, lourde ou non fluidisable ;
c) un lit fluidisé (6) qui recouvre un élément chauffant (7) d'une hauteur d'au moins 250 à 1000 mm ;
d) un dispositif (4) d'extraction de la matière solide séchée qui est commandé en puissance par la hauteur prédéterminée du lit fluidisé (6) ;
e) un dispositif de dépoussiérage mécanique (13) servant à abaisser au-dessous de 10 % en masse la fraction granulométrique de 0,5 mm en poussière de la matière solide extraite par une extraction (8) avec la vapeur de la matière vaporisable,
f) une installation de dépoussiérage (9) destinée à abaisser au-dessous de 50 mg/kg de vapeur la fraction poussière contenue dans la vapeur évacuée du lit fluidisé (2),
g) un dispositif (10) de retour de vapeur comprenant un compresseur (11) qui élève suffisamment la pression de la vapeur pour faire circuler à travers le dispositif au moins le double de la quantité de vapeur qui est nécessaire pour transférer la matière solide située sur le fond de fluidisation (5) du lit fixe au lit fluidisé (6),
h) un condenseur (18) refroidi indirectement, qui, par condensation de la matière vaporisée, sépare les impuretés gazeuses de la vapeur et les envoie, au moyen d'un dispositif d'aspiration (14), à l'environnement, à un traitement de désodorisation, ou à un autre traitement d'épuration du gaz, et envoie en partie le condensat au condenseur (18) par l'intermédiaire d'une pompe (15).

13. Installation selon la revendication 12, caractérisée en ce que la combinaison selon la revendication 12 est complétée par un compresseur à un ou plusieurs étages (16) qui relève suffisamment la pression de la vapeur présente après l'installation de dépoussiérage (9) pour qu'elle puisse être utilisée pour le chauffage indirect du lit fluidisé (6).

14. Installation selon la revendication 12, caractérisée en ce qu'elle est combinée à une installation de turbine à vapeur (17) composée d'une turbine de détente, d'une génératrice de production électrique, et d'un condenseur.
